# EUROPÄISCHE PATENTSCHRIFT

(11) **EP 0 654 312 B1**
(45) Veröffentlichungstag und Bekanntmachung des Hinweises auf die Patenterteilung: **22.07.1998**
(21) Anmeldenummer: 94118266.9
(22) Anmeldetag: 19.11.1994
(51) Int. Cl.: B21D 13/02, B21D 22/06, B21D 37/08

(54) **Vorrichtung und Verfahren zur Herstellung von Sickenblechen mit planparallelen Aussenkantenflächen**
Device and method for the forming of corrugated sheets having flat parallel marginal portions
Dispositif et méthode pour le formage des tôles ondulées avec des portions marginales plates et parallèles

(30) Priorität: 24.11.1993 DE 4339962
(43) Veröffentlichungstag der Anmeldung: 24.05.1995
(73) Patentinhaber: UMFORMTECHNIK STADE GmbH, D-21684 Stade (DE)
(72) Erfinder: Doose, Ingolf, D-21684 Stade (DE)
(74) Vertreter: Gosch, Wolf-Dietrich

(56) Entgegenhaltungen:
- EP-A- 0 072 739
- DE-A- 2 029 528
- DE-A- 3 610 022
- US-A- 2 753 918

## Beschreibung

Die Erfindung betrifft eine Vorrichtung zur Herstellung von Sickenblechen mit planparallelen Außenkantenflächen mit einer hydraulischen oder mechanischen Presse mit mindestens einem Hydraulik-oder Pneumatikzylinder und mindestens je einem oberen und unteren Prägewerkzeug, die an ihren einander abgewandten Enden mit Prägewerkzeugendstücken versehen sind.

Eine derartige Vorrichtung ist beispielsweise beschrieben in der DE-A-20 29 528, in der auch ein dazugehöriges Verfahren beschrieben wird, in dem zunächst in ein Blech Sicken eingeformt werden, die in ihren Längsrichtungen bis in die Kantenbereiche des Bleches reichen. In einem zweiten Arbeitsgang werden dann jedoch die Endbereiche der jeweiligen Sicken zusammengequetscht und wieder in Richtung auf die Blechausgangsebene zurückverformt, erreichen diese jedoch nicht ganz. Durch diese Maßnahmen entstehen z -förmige Quetschfalten, so daß die zwischen jeweils zwei solchen Quetschfalten einer Sicke das Blech im Bereich der Außenkantenflächen außerhalb der Blechausgangsebene verbleibt, was unerwünscht ist und die Aufgabe der anmeldungsgemäßen Erfindung nicht erfüllen kann. Insbesondere bildet sich an den Quetschfalten eine Kapillarität aus, durch die in die Quetschfalten Luft und Feuchtigkeit eindringen können, so daß eine Verwendung derartiger Bleche für die Herstellung z. B. von Kühlcontainern ausgeschlossen ist. Diese sind darauf angewiesen, luftdichte Außenwände zu haben, um das Eindringen von Feuchtigkeit, die die Wirkung der Isolierschicht binnen kurzem zerstört, zuverlässig zu verhindern.

Eine weitere Vorrichtung ist beispielsweise beschrieben in der deutschen Patentanmeldung P 36 10 022-6. Die mit dieser Vorrichtung gefertigten Bleche weisen geschlossene Sicken auf, so daß ihre Seitenflächen planparallel zueinander verlaufen. Dies hat den Vorteil, daß bei einer Verbindung quer zum Sickenverlauf das Blech mit einem anderen gradlinig verlaufenden Gegenstand verschweißt werden kann und dieses ohne weitere Maßnahmen erfolgen kann, da an den Stoßstellen der Bleche keine Lücken, offene Stellen oder Hohlräume entstehen. Die Vorrichtung hat jedoch den Nachteil, daß die Herstellung einer geschlossenen Sicke erheblichen technologischen und Werkzeugaufwand erfordert und im übrigen eine Blechstärkenreduzierung im Sickenauslaufbereich auftreten kann.

Ferner gibt es Vorrichtungen, mit deren Hilfe offene Sicken hergestellt werden können, die sich über die gesamte Länge bzw. Breite eines Bleches erstrecken. Der Vorteil einer derartigen Vorrichtung liegt darin, daß die Sickenbleche mit relativ einfachen oberen und unteren Prägewerkzeugen hergestellt werden können und die Blechstärken im Sickenbereich konstant sind.

Eine solche Vorrichtung hat aber den Nachteil, daß bei Verbindung eines Bleches mit offenen Sicken mit einem anderen gradlinig verlaufenen Gegenstand, z. B. wenn es mit einem anderen Blech verschweißt werden muß, die Hohlräume zwischen dem anderen Gegenstand und der offenen Sicke ausgefüllt werden müssen, um geschlossen werden zu können. Dies erfordert hohen Arbeits- und damit Kostenaufwand.

Aufgabe der vorliegenden Erfindung ist es daher, eine Vorrichtung der eingangs genannten Art zu schaffen, mit deren Hilfe Sickenbleche hergestellt werden können, bei denen die dargestellten Vorteile genutzt und die ebenfalls dargestellten Nachteile vermieden werden können.

Diese Aufgabe wird erfindungsgemäß dadurch gelöst, daß in den Prägewerkzeugendstücken Hydraulik-oder Pneumatikzylinder mit Konturenstempeln angeordnet sind, die relativ beweglich zu Bewegungen des oberen Prägewerkzeuges ausgebildet sind.

Die Erfindung betrifft ferner ein Verfahren zur Herstellung von Sickenblechen mit planparallelen Außenkantenflächen in einer hydraulischen oder mechanischen Presse, wobei mit oberen und unteren Prägewerkzeugen offene Sicken in ein Blech eingeformt werden unter Einschluß der jeweils einer Sicke zugeordneten Außenkantenflächen.

Aufgabe der vorliegenden Erfindung ist es insoweit ferner, ein Verfahren der vorgenannten Art zu schaffen, durch das mit geringem technologischen und mechanischen Aufwand Bleche mit den geforderten Eigenschaften hergestellt werden können.

Diese Aufgabe wird erfindungsgemäß dadurch gelöst, daß die jeweils einer Sicke zugeordneten Außenkantenflächen dann wieder in ihre vor der Einformung der Sicke eingenommene Blechausgangsebene zurückverformt werden, während das Blech zwischen dem oberen und unteren Prägewerkzeugen der Presse eingespannt ist.

Dies hat den Vorteil, daß Bleche hergestellt werden können, ohne daß Nachfließerscheinungen von Material im Sickenauslaufbereich auftreten. Eine Nachbearbeitung der Bleche zur (Wieder-) herstellung gerader Außenkanten und planparalleler Außenkantenflächen der Sickenbleche ist entbehrlich.

Weitere Einzelheiten der Erfindung ergeben sich aus der nachfolgenden ausführlichen Beschreibung sowie aus den beigefügten Zeichnungen, in denen eine bevorzugte Ausführungsform der Erfindung beispielsweise veranschaulicht ist. In den Zeichnungen zeigen:
- Figur 1:: eine schematische Darstellung einer Presse in Seitenansicht und
- Figur 2:: eine schematische Darstellung eines Teils einer erfindungsgemäßen Vorrichtung in Vorderansicht

Die Vorrichtung besteht im wesentlichen aus einer hydraulischen oder mechanischen Presse (1) mit mindestens einem Hydraulik- oder Pneumatikzylinder (2) und mindestens je einem oberen Prägewerkzeug (3) und einem unteren Prägewerzeug (4), die an ihren jeweils einander abgewandten Enden 5 mit je einem oberen Prägewerkzeugendstück 6 und einem unteren Prägewerkzeugendstück 7 versehen sind. Dabei sind in den Prägewerkzeugendstücken 6 und 7 integrierte Hydraulik- oder Pneumatikzylinder 8, 9 vorgesehen, die mit Konturenstempeln 10, 11 versehen sind. Dabei weist der Konturenstempel 10 im oberen Prägewerkzeugendstück 6 die gleiche Kontur 12 auf wie das obere Prägewerkzeug 3 und der Konturenstempel 11 im unteren Prägewerkzeugendstück 7 weist dagegen die gleiche Kontur 13 wie das untere Prägewerkzeug 4 auf. Das untere Prägewerkzeug 4 ist auf einem feststehenden Pressentisch 14 befestigt.

Die Zylinder 8 und 9 sind mit einem (nicht dargestellten) Hydraulik- oder Pneumatikaggregat verbunden.

Zur Herstellung von Sickenblechen mit planparallelen Außenkantenflächen wird wie folgt verfahren:

Ein zu verformendes Blech 15 wird zwischen das obere Prägewerkzeug 3 und das untere Prägewerkzeug 4 eingelegt. Die Zylinder 8 in den oberen Prägewerkzeugendstücken 6 befinden sich in drucklosem Zustand. Die Zylinder 9 der unteren Prägewerkzeugendstücke 7 befinden sich im Druckzustand. Durch die Abwärtsbewegung der Presse 1 wird das zu verformende Blech entsprechend den vorgegebenen Konturen geprägt, bis das obere Prägewerkzeug 3 und das untere Prägewerkzeug 4 mit dem dazwischenliegenden Blech 15 kraftschlüssig in Kontakt sind. Die Konturenstempel 10 und 11 befinden sich ebenfalls in ihrer oberen Endstellung. Ist der Kraftschluß zwischen den oberen und unteren Prägewerkzeugen und den Konturenstempeln 10, 11 hergestellt, wird die Abwärtsbewegung der Presse 1 gestoppt. Durch einen Impuls wird jetzt das Hydraulik- oder Pneumatikaggregat so umgesteuert, daß die Zylinder 8 in den oberen Prägewerkzeugendstücken mit einem solchen Druck versehen werden, daß die Konturenstempel 11 in den unteren Prägewerkzeugendstücken 7 und die Zylinder 9 soweit zurückgedrückt werden, daß das vorher verformte Blech 15 im Bereich der Konturenstempel10, 11, d.h. im Bereich seiner Außenkantenflächen 16 wieder in die vorher eingenommene Blechausgangslage zurückgedrückt wird. Sobald dieser Vorgang abgeschlossen ist, wird die gestoppte Abwärtsbewegung der Presse 1 umgesteuert in die Aufwärtsbewegung.

## Patentansprüche

1. Vorrichtung zur Herstellung von Sickenblechen mit planparallelen Außenkantenflächen mit einer hydraulischen oder mechanischen Presse mit mindestens einem Hydraulik-oder Pneumatikzylinder und mindestens je einem oberen und unteren Prägewerkzeug (3, 4), die an ihren aneinander abgewandten Enden (5) mit Prägewerkzeugendstücken (6, 7) versehen sind, dadurch gekennzeichnet, daß in den Prägewerkzeugendstücken (6, 7) Hydraulik-oder Pneumatikzylinder (8, 9) mit Konturenstempeln (10, 11) angeordnet sind, die relativ beweglich zu Bewegungen des oberen Prägewerkzeuges (3) ausgebildet sind.

2. Vorrichtung nach Anspruch 1, dadurch gekennzeichnet, daß die Konturenstempel (10, 11) in gleichen Richtungen beweglich wie das obere Prägewerkzeug (3) ausgebildet sind.

3. Vorrichtung nach Anspruch 1 und 2, dadurch gekennzeichnet, daß die Konturenstempel (10, 11) in Gegenrichtungen zu den Bewegungsrichtungen des oberen Prägewerkzeuges (3) beweglich sind.

4. Vorrichtung nach Anspruch 1 bis 3, dadurch gekennzeichnet, daß das untere Prägewerkzeug (4) an einem Pressentisch (14) der Presse (1) befestigt ist.

5. Vorrichtung nach Anspruch 1 bis 4, dadurch gekennzeichnet, daß die Prägewerkzeugendstücke (6, 7) mit den Prägewerkzeugen (3, 4) unbeweglich verbunden sind.

6. Vorrichtung nach Anspruch 1 bis 5, dadurch gekennzeichnet, daß die Konturenstempel (10, 11) mit Konturen (12, 13) versehen sind, die solchen der mit ihnen verbundenen Prägewerkzeuge (3, 4) entsprechen.

7. Verfahren zur Herstellung von Sickenblechen mit planparallelen Außenkantenflächen in einer hydraulischen oder mechanischen Presse, wobei mit oberen und unteren Prägewerkzeugen (3,4) offene Sicken in ein Blech (15) eingeformt werden unter Einschluß der jeweils einer Sicke zugeordneten Außenkantenflächen (16), dadurch gekennzeichnet, daß diese dann wieder in ihre vor der Einformung der Sicke eingenommene Blechausgangsebene zurückverformt werden, während das Blech zwischen den oberen und unteren Prägewerkzeugen (3, 4) der Presse (1) eingespannt ist.

## Claims

1. An apparatus for manufacturing beaded metal sheets with plane-parallel outer edge faces, having a hydraulic or mechanical press comprising at least one hydraulic or pneumatic cylinder and comprising at least one upper and lower stamping tool (3, 4) in each case which are provided with stamping tool end pieces (6, 7) at their ends (5) facing away from each other, characterised in that hydraulic or pneumatic cylinders (8, 9) having contoured dies (10, 11) are disposed in the stamping tool end pieces (6, 7), which contoured dies are constructed so that they can move in relation to movements of the upper stamping tool (3).

2. An apparatus according to claim 1, characterised in that the contoured dies (10, 11) are constructed so that they can move in the same directions as the upper stamping tool (3).

3. An apparatus according to claims 1 and 2, characterised in that the contoured dies (10, 11) can move in opposite directions to the directions of movement of the upper stamping tool (3).

4. An apparatus according to claims 1 to 3, characterised in that the lower stamping tool (4) is fixed to a press table (14) of the press (1).

5. An apparatus according to claims 1 to 4, characterised in that the stamping tool end pieces (6, 7) are immovably attached to the stamping tools (3, 4).

6. An apparatus according to claims 1 to 5, characterised in that the contoured dies (10, 11) are provided with contours (12, 13) which correspond to those of the stamping tools (3, 4) attached to them.

7. A process for manufacturing beaded metal sheets with plane-parallel outer edge faces in a hydraulic or mechanical press, wherein open beads are formed in a metal sheet (15) by upper and lower stamping tools (3, 4), with the inclusion of outer edge faces (16) which are each associated with a bead, characterised in that the outer edge faces are then formed back again into their metal sheet initial plane which they take up before the bead is formed, whilst the metal sheet is clamped between the upper and lower stamping tools (3, 4) of the press (1).

## Revendications

1. Dispositif pour la fabrication de tôles à moulures présentant des surfaces parallèles et planes à leurs bords extérieurs, à l'aide d'une presse hydraulique ou mécanique présentant au moins un vérin hydraulique ou pneumatique et au moins un outil de formage supérieur (3) et un outil de formage inférieur (4) qui sont munis de pièces d'extrémité (6, 7) à leurs extrémités opposées (5), caractérisé par le fait que dans les pièces d'extrémité (6, 7) sont disposés des vérins hydrauliques ou pneumatiques (8, 9) avec des poinçons à contours (10, 11) qui sont conçus de façon mobile par rapport aux mouvements de l'outil de formage supérieur (3).

2. Dispositif suivant la revendication 1, caractérisé par le fait que les poinçons à contours (10, 11) sont conçus mobiles dans les mêmes directions que l'outil de formage supérieur (3).

3. Dispositif suivant revendication 1 et 2, caractérisé par le fait que les poinçons à contours (10, 11) sont mobiles en opposition aux directions de mouvements de l'outil de formage supérieur (3).

4. Dispositif suivant revendication 1 à 4, caractérisé par le fait que l'outil de formage inférieur (4) est fixé à une table de presse (14) de la presse (1).

5. Dispositif suivant revendication 1 à 4, caractérisé par le fait que les pièces d'extrémité (6, 7) sont reliées de façon immobile aux outils de formage (3, 4).

6. Dispositif suivant revendication 1 à 5, caractérisé par le fait que les poinçons à contours (10, 11) présentent des contours (12, 13) correspondant à ceux des outils de formage (3, 4) qui y sont reliés.

7. Procédé de réalisation de tôles à moulures présentant des surfaces planes et parallèles à leurs bords extérieurs, dans une presse hydraulique ou mécanique, des moulures ouvertes étant, à l'aide d'outils de formage supérieur et inférieur (3, 4), formées dans une tôle (15) y compris dans les surfaces (16) des bords extérieurs, associées respectivement à une moulure, caractérisé par le fait que lesdites surfaces sont ensuite ramenées par déformation dans le plan de départ de la tôle dans lequel elles se trouvaient avant le formage de la moulure, pendant que la tôle est serrée entre les outils de formage supérieur et inférieur (3, 4) de la presse.
